# EUROPÄISCHE PATENTSCHRIFT

(11) **EP 1 129 002 B1**
(45) Veröffentlichungstag und Bekanntmachung des Hinweises auf die Patenterteilung: **17.09.2003**
(21) Anmeldenummer: 99972172.3
(22) Anmeldetag: 21.10.1999
(51) Int. Cl.: B61K 9/12

(54) **VERFAHREN ZUR ERKENNUNG VON SCHÄDEN IM SCHIENENVERKEHR**
METHOD FOR DETECTING DAMAGE IN RAILWAY TRAFFIC
PROCEDE D'IDENTIFICATION DE DOMMAGES CONCERNANT LE TRAFIC FERROVIAIRE

(30) Priorität: 12.11.1998 DE 19852220
(43) Veröffentlichungstag der Anmeldung: 05.09.2001
(73) Patentinhaber: STN ATLAS Elektronik GmbH, 28309 Bremen (DE)
(72) Erfinder: BRENNER, Axel, D-28259 Bremen (DE); HÖSTERMANN, Horst, D-28211 Bremen (DE); WEYAND, Julius, D-28357 Bremen (DE)
(74) Vertreter: Thul, Hermann, Dipl.-Phys.
(86) Internationale Anmeldenummer: EP9907977
(87) Internationale Veröffentlichungsnummer: WO00029270

(56) Entgegenhaltungen:
- EP-A- 0 178 468
- WO-A-82/00805
- WO-A-98/11356
- DE-U- 29 810 998
- DE-U- 29 811 208
- US-A- 5 433 111

## Beschreibung

Die Erfindung betrifft ein Verfahren zur Erkennung von die Betriebssicherheit beeinträchtigenden Schäden im Schienenverkehr von zu Zügen, insbesondere Hochgeschwindigkeitszügen, zusammengestellten Schienenfahrzeugen der im Oberbegriff des Anspruchs 1 definierten Gattung.

Für die Sicherheit im Schienenverkehr ist es unerläßlich, Schäden, die zu erheblichen Betriebsstörungen oder gar zu Unglücken mit Personengefährdung führen können, rechtzeitig zu erkennen. Solche Schäden können sowohl am Zug, und hier in den einzelnen Drehgestellen von Waggons und Antriebsfahrzeug, als auch an der Gleisstrecke, und hier am Gleiskörper oder im Oberbau, auftreten. Bislang führt man hierzu Inspektionen, Wartungen und Kontrollen der Gleisstrecken und des Zugsparks in regelmäßigen Intervallen durch, wobei an sicherheitsrelevanten Fahrzeugteilen, wie den Laufwerken und Rädern der Schienenfahrzeuge, auch Materialprüfungen vorgenommen werden, um Materialermüdungen, Risse und dgl., die langfristig zu Schäden führen, rechtzeitig zu entdecken. Trotz dieser regelmäßigen und intensiven Kontrollen treten zwischen den Inspektionsintervallen Schäden auf, die bis zur nächsten Inspektion unentdeckt bleiben und eine erhebliche Gefahr für den Schienenverkehr in sich bergen.

Bei einem bekannten Verfahren zur Überwachung von zu Zügen zusammengestellten Schienenfahrzsugen (DE 298 11 208 U1) sind auf allen Drehgestellen Piezoelemente als Sensoren angeordnet, die jeweils einer Achse zugeordnet und über eine Drahtverbindung mit einer zentralen Auswertseinheit verbunden sind. Die Sensoren erfassen die Vibrationen, die durch Unebenheiten auf dem Abrollweg der Räder, z.B. beim überfahren einer geschweißten Stoßstelle an den Schienen, hervorgerufen werden und übermitteln entsprechende Signale an die Auswerteeinheit. Die Auswerteeinheit vergleicht die Signals miteinander und erkennt, wenn alle Signale gleich sind und zeitlich versetzt auftreten, auf ungestörten Betrieb. Weist eines der Räder eine Schädigung auf, z.B. Radbruch oder eine Abflachung am Radumfang, so gibt nur der diesem Rad zugeordnete Sensor ein Signal. Da entsprechende Signale von den übrigen Sensoren fehlen, erkennt die Auswerteeinheit eine Störung und gibt ein optisches oder akustisches Warmsignal aus und veranlaßt ggf. eine Notbremsung.

Der Erfindung liegt die Aufgabe zugrunde, ein Verfahren der eingangs genannten Art anzugeben, mit dem zumindest an den Schienenfahrzeugen während des Fahrbetriebs auftretende Schäden sofort erkannt werden, so daß ggfs. der Fahrer entsprechende Maßnahmen, z.B. eine Zwangsbremsung, einleiten kann, um eine Vergrößerung des Schadensausmaßes zu vermeiden.

Die Aufgabe ist durch die Merkmale im Patentanspruch 1 gelöst.

Das erfindungsgemäße Verfahren hat den Vorteil, daß die in Drehgestellen zusammengefaßten Laufwerke der einzelnen Schienenfahrzeuge eines Zugs, insbesondere eines Hochgeschwindigkeitszugs, fortwährend und online geräuschmäßig überwacht werden und dadurch an den Rädern oder Achslagern auftretende Schäden sofort, d.h. unmittelbar mit Schadenseintritt, auffällig werden, so daß entsprechende Konsequenzen vom Fahrer des Zugs gezogen werden können. Das Verfahren ist dabei in der Lage, in den an den Drehgestellen aufgenommenen Geräuschen zwischen Schäden am Zug, d.h. in dem einen oder anderen Drehgestell, und an der Gleisstrecke zu unterscheiden. Die Schadenserkennung ist eindeutig und gibt sowohl eine quantitative als auch eine qualitative Aussage über den erkannten Schaden. Bedingt durch die hohe Zahl der in den Drehgestellen vorhandenen Sensoren zur Geräuscherfassung und dem mehrdimensionalen Vergleich der Drehgestellmuster bei der Musteranalyse hat das Verfahren eine hohe Störsicherheit und eine geringe Falschalarmrate.

Zweckmäßige Ausführungsformen des erfindungsgemäßen Verfahrens mit vorteilhaften Ausgestaltungen und Weiterbildungen der Erfindung ergeben sich aus den weiteren Patentansprüchen.

Gemäß einer vorteilhaften Ausführungsform der Erfindung wird aus der Gesamtheit der Drehgestell-Geräuschmuster ein Zug-Geräuschmuster abgeleitet, in dem für jedes Drehgestell-Geräuschmuster in räumlicher Zuordnung zum Drehgestell Amplitude und Phase in verschiedenen Frequenzbändern, die in ihrer Gesamtheit den Frequenzbereich abdecken, in Abhängigkeit von der Zeit abgelegt ist. Zur Musteranalyse werden die zeitlichen Veränderungen über die Drehgestelle in allen Frequenzbändern herangezogen.

Durch diese Aufbereitung der Drehgestelle-Geräuschmuster zu einem die Zugbesonderheiten berücksichtigenden Zug-Geräuschmuster und die Durchführung der Musteranalyse in dem Zug-Geräuschmuster wird eine weitgehend störsichere und eindeutige Unterscheidung zwischen Schäden am Zug und an der Gleisstrecke mit stark eingeschränkter Falschalarmrate möglich. Dabei lassen sich Besonderheiten der Gleisstrecke, z.B. Brücken und Tunnel, eliminieren und führen nicht zu einem Schadensalarm.

Die Falschalarmrate bei der Erkennung von Gleisstreckenschäden wird noch dadurch weiter reduziert, daß gemäß einer vorteilhaften Ausführungsform der Erfindung bei der Musteranalyse Informationen über die aktuell befahrene Gleisstrecke einbezogen werden, die aus einem digital abgespeicherten Streckennetz entnommen werden, und gemäß einer weiteren vorteilhaften Ausführungsform der Erfindung bei der Musteranalyse mittels der Fahrgeschwindigkeit und der bekannten Drehgestellabstände Zeitpunkte des Auftretens gleicher Veränderungen in den Geräuschmustern der Drehgestelle vorausberechnet werden, sowie bei Übereinstimmung der Zeitpunkte der Vorausberechnung und ihres tatsächlichen Auftretens auf Schäden in der Gleisstrecke erkannt wird.

Die erkannten Störungen und Schäden werden gemäß einer weiteren Ausgestaltung der Erfindung in Störverzeichnissen abgespeichert, und zwar in Zuordnung zu dem Drehgestell bzw. dem Gleisstreckenplan, um so für Reparaturmaßnahmen die entdeckten Schäden reproduzierbar verifizieren zu können.

Gemäß einer bevorzugten Auführungsform der Erfindung wird in jedem Drehgestell mindestens jedem Rad des Laufwerks ein Schallaufnehmer zugeordnet und schallmäßig gut an das zugeordnete Rad angekoppelt. Als Schallaufnehmer werden bevorzugt Körperschallaufnehmer verwendet, jedoch können diese auch durch Mikrophone ersetzt werden. Eine Kombination von Körper- und Luftschallaufnehmern ist möglich. Aus den Ausgangssignalen eines jeden Schallaufnehmers wird ein Rad-Geräuschmuster gebildet, in dem das Geräusch oder sein Frequenzspektrum als Funktion der Zeit abgelegt ist. Die Bildung des Drehgestell-Geräuschmusters erfolgt durch Summation und/oder logische Verknüpfung der Rad-Geräuschmuster. Durch die beschriebene Ableitung der Drehgestell-Geräuschmuster aus der Gesamtheit der Rad-Geräuschmuster eines Drehgestells wird die Falschalarmrate drastisch reduziert, da einerseits fertigungsbedingte Abweichungen im Geräuschverhalten der einzelnen Räder nicht als Schaden interpretiert wird und andererseits schadensbedingte Geräuschänderungen an nur einem Rad nicht im Gesamtgeräusch des Drehgestells untergehen.

Die Erfindung ist anhand eines in der Zeichnung dargestellten Ausführungsbeispiels einer Vorrichtung zur Erkennung von Schäden im Schienenverkehr im folgenden näher beschrieben. Es zeigen in jeweils schematischer Darstellung:
- Fig. 1: ein Blockschaltbild einer Vorrichtung zur Erkennung von Schäden an Zug- und Gleisstrecke im Schienenverkehr,
- Fig. 2: eine Seitenansicht eines Drehgestells eines Zugwaggons,
- Fig. 3: eine Draufsicht des Drehgestells in Fig. 2,
- Fig. 4: ein Ablaufschema zur Erläuterung des Verfahrens zur Schadenserkennung mittels der Vorrichtung gemäß Fig. 1,
- Fig. 5: eine mehr detaillierte Einzelheit des Ablaufschemas zur Illustration eines Schadensfalls,
- Fig 6 und 7: jeweils eine vergrößerte Darstellung eines Drehgestell-Geräuschmusters gemäß Fig. 5 im ungestörten Betrieb (Fig. 6) und bei Auftreten eines Störfalls (Fig. 7)
- Fig. 8: eine vereinfachte Darstellung eines Zug-Geräuschmusters für ein ausgewähltes Frequenzband X bei ungestörtem Betrieb,
- Fig. 9: eine gleiche Darstellung wie in Fig. 8 bei Überfahren einer Brücke,
- Fig. 10: eine gleiche Darstellung wie in Fig. 8 bei einem Defekt an einem Drehgestell,
- Fig. 11: eine gleiche Darstellung wie in Fig. 8 bei einem Defekt in der Gleisstrecke.

Die in Fig. 1 im Blockschaltbild dargestellte Vorrichtung zur Erkennung von die Betriebssicherheit beeinträchtigenden Schäden im Schienenverkehr von Zügen, insbesondere Hochgeschwindigkeitszügen, weist einen in einer vorzugsweise innerhalb des Antriebsfahrzeugs des Zuges vorgesehenen Zentralstelle 10 angeordneten Prozessor 11 auf, der über ein Bus-Interface 12 mit einem Bussystem 13 und über ein weiteres Interface 14 mit einer zu dem Fahrstand 15 des Zuges führenden Signalleitung 16 verbunden ist. Das Bussystem 13 ist von der Zentralstelle 10 aus zu den einzelnen Drehgestellen 17 der zu dem Zug zusammengekoppelten einzelnen Schienenfahrzeuge geführt. In der Zentralstelle 10 sind weiterhin mehrere Datenträger 18, 19 vorhanden, die mit dem Prozessor 11 verbunden sind. Im Datenträger 18 können Informationen Z über den Zug, wie Waggontyp, Typ des Antriebsfahrzeugs, Anzahl der Waggons, Art der Drehgestelle und Anzahl der Drehgestelle abgelegt sein und sind Informationen S über die Gleisstrecke, wie Tunnel, Brücken, Weichen etc. gespeichert, die vorzugsweise in einem digital abgespeicherten Streckenplan integriert sind. Da in der Regel die Züge meist mehr oder weniger variabel zusmmengestellt werden, werden zur Erzielung einer höheren Flexibilität die Zuginformationen bevorzugt vom Fahrstand 15 aus dem Prozessor 11 zur Verfügung gestellt. Der Datenträger 19 dient als sog. Störverzeichnis, in dem von der Vorrichtung erkannte Schäden am Zug oder an der Gleisstrecke in Zuordnung zu dem jeweiligen Schadensort abgespeichert werden.

Im Fahrstand 15 sind optische und akustische Warnsignalgeber 20, 21, die im Schadensfall mittels im Prozessor 11 generierter Steuersignale aktiviert werden, sowie eine Anzeigeeinheit 22 in Form eines Bildschirms angeordnet, auf dem die Art, der Ort und die Qualität des Schadens angezeigt werden. Mittels einer Eingabetastatur 23 kann der Fahrer mit dem Prozessor 11 kommunizieren, z.B. die Zuginformationen für den individuellen Zug eingeben.

Ein Drehgestell 17 eines Zugwaggons ist schematisch in Fig. 2 in Seitenansicht und in Fig. 3 in Draufsicht dargestellt. Das Drehgestell 17 weist ein zweiachsiges Laufwerk mit insgesamt vier Rädern 24 auf, die paarweise auf einer der beiden Achsen 29 drehfest sitzen. Jede Achse 29 ist in zwei Achslagern 25 gelagert, die in einem Rahmen 26 des Drehgestells 17 aufgenommen sind. Stirnseitig sind die Achslager 25 mit Kappen 27 abgedeckt, in denen Aufnahmeöffnungen für Meßwertgeber vorgehalten sind. Das Drehgestell 17 kann sich insgesamt um einen im hier nicht dargestellten Waggonuntergestell angebrachten Drehzapfen drehen, der in einem mittig angeordneten Gleitlager 28 im Rahmen 26 aufgenommen ist. Jeder Waggon des Zuges hat zwei Drehgestelle 17, so daß in dem einen Zug bildenden Waggonverbund eine große Anzahl von Drehgestellen 17 vorhanden ist. In jeder Aufnahmeöffnung in den Achskappen 27 ist ein Schallaufnehmer 30 eingesetzt, der über eine Steckverbindung 31 mit einer in einem Gehäuse 32 integrierten Elektronik zur Vorverstärkung und Analog-/Digital-Wandlung der elektrischen Ausgangssignale des Schallaufnehmers 30 verbunden ist. Die Elektronikgehäuse 32 sind am Rahmen 26 des Drehgestells 17 befestigt und mittels eines Steckers 33 an das Bussystem 13 anschließbar. Als Schallaufnehmer 30 wird bevorzugt ein Körperschallaufnehmer verwendet. Der Einsatz von Luftschallaufnehmern, z.B. Mikrophone, ist ebenso möglich wie die Kombination von Körperund Luftschallaufnehmern. Jedes Drehgestell 17 weist im Ausführungsbeispiel insgesamt vier Schallaufnehmer 30 auf, die gut an das zugeordnete Rad 24 des Laufwerks angekoppelt sind, so daß jeder Schallaufnehmer 30 die vom zugeordneten Rad 24 erzeugten Geräusche aufnimmt. Die Ausgangssignale der Schallaufnehmer 30 werden vorverstärkt und digital gewandelt, und die digitalen Signale werden über das breitbandig ausgeführte Bussystem 13 zum Prozessor 11 übertragen und hier gespeichert.

Zur Erkennung von auftretenden Schäden an den Schienenfahrzeugen oder an der von dem Zug aktuell befahrenen Gleisstrecke werden im Prozessor 11 die abgespeicherten Daten online wie nachstehend beschrieben, bearbeitet. Zur Verdeutlichung ist in Fig. 4 ein Ablaufschema der Signalverarbeitung dargestellt, wobei die einzelnen Verfahrensschritte in Blöcken zusammengefaßt sind.

Von der Vielzahl der im Zug vorhandenen Drehgestelle 17 ist die Fig. 4 nur das erste und das n-te Drehgestell 17 mit den vier Schallaufnehmern 30 pro Drehgestell 17 sowie den vier Elektronikgehäusen 32 für die Vorverstärkung und A/D-Wandlung der Ausgangssignale der vier Schallaufnehmer 30 dargestellt. Für die übrigen Drehgestelle 17 gilt das gleiche. Aus den im Prozessor 11 abgespeicherten digitalen Ausgangssignalen der vier Schallaufnehmer 30 pro Drehgestell 17 wird in den Blöcken 34 ein Rad-Geräuschmuster gebildet, in dem das Geräusch oder sein Frequenzspektrum (Amplitude und Phase) als Funktion der Zeit abgelegt ist. Ein solches Rad-Geräuschmuster ist beispielhaft für die vier Rad-Schallaufnehmer 30 des ersten Drehgestells 17 in Fig. 5 dargestellt. Die hier nur angegebene Amplitude (Pegel in dB) ist dabei durch die Intensität der Frequenzlinien symbolisiert. Eine gleiche Darstellung ist für die Phase möglich. Die bildliche Darstellung der Rad-Geräuschmuster gemäß Fig. 5 dient lediglich zur Erleichterung des Verständnisses des Verfahrensablaufs. Die Funktionen liegen in Wirklichkeit nur als Datensätze vor. Aus den vier Rad-Geräuschmustern der einem Drehgestell 17 zugehörigen Räder 24 wird ein Drehgestell-Geräuschmuster durch Summation und/oder logische Verknüpfung der vier Rad-Geräuschmuster gebildet (Block 36 in Fig. 4). In dem Drehgestell-Geräuschmuster 37, wie es ebenfalls in Fig. 5 beispielhaft dargestellt ist, ist wiederum das Frequenzspektrum als Funktion der Zeit abgelegt, wobei die Amplitude (Pegel in dB) durch die Intensität der Frequenzlinien charakterisiert ist. Block 36 arbeitet dabei mit einem geeigneten Algorithmus, um sicherzustellen, daß eine an einem der vier Räder 24 auftretende Geräuschanomalie nicht im Summationsgeräusch der vier Räder untergeht, sondern deutlich im Drehgestell-Geräuschmuster 37 erhalten bleibt. Dieses ist beispielhaft in Fig. 5 an einer Schädigung des dritten Rads 24 im Drehgestell 17 dargestellt. Die Räder Nr. 1, 2 und 4 des Drehgestells 17 (in Fig. 5 von links nach rechts gesehen) sind voll funktionsfähig und schadensfrei und zeigen aufgrund ihrer Bauart und Lagerung ein typisches Frequenzspektrum, wobei ausgeprägte, zeitkonstante Frequenzlinien von Eigenresonanzen der Räder 24 herrühren können. Unwuchten in den Rädern 24 machen sich ebenfalls als Frequenzlinien bemerkbar, die sich jedoch abhängig von der Drehzahl des Rads 24 verändern. Ein solches Rad-Geräuschmuster ist typisch für das vom Rad 24 beim Fahren erzeugte Geräusch und kann als sog. "Fingerprint" des Rades 24 angesehen werden. In Fig. 5 ist der Einfachheit halber angenommen, daß alle drei Räder Nr. 1, 2 und 4 den gleichen "Fingerprint" besitzen. Rad Nr. 3 weist eine Schädigung, z.B. einen Ausbruch oder eine Rißstelle im Radkranz, auf, was zu einer Verschiebung der Rad-Eigenresonanzen führt und sich im Frequenzspektrum durch eine Verschiebung einer oder mehrerer Frequenzlinien auswirkt (vgl. die Darstellung des Rad-Geräuschmusters 35 für das dritte Rad 24). Da bei einer einfachen Summation der vier Rad-Geräuschmuster zur Bildung des Drehgestell-Geräuschmusters die für die Schädigung des dritten Rades 24 charakteristische Frequenzlinie im Frequenzspektrum des Drehgestell-Geräuschmusters unauffällig wäre und möglicherweise nicht detektiert würde, wird durch einen geeigneten Algorithmus im Block 36 sichergestellt, daß diese Frequenzlinie im Drehgestell-Geräuschmuster durch eine hohe Amplitude (Pegel in dB) hervorgehoben wird, wie dies beispielhaft in dem Drehgestell-Geräuschmuster 37 in Fig. 5 dargestellt ist.

In Fig. 6 und 7 sind weitere Ausführungsbeispiele für ein Drehgestell-Geräuschmuster vergrößert dargestellt. Zur Verdeutlichung ist zusätzlich noch der Verlauf der Amplitude (Pegel in dB) über der Frequenz für den Zeitpunkt t = 0 eingezeichnet. Bei der Darstellung in Fig. 6 ist angenommen, daß das Drehgestell 17 mit seinem Laufwerk völlig intakt ist, so daß dieses Drehgestell-Geräuschmuster als sog. "Fingerprint" des Drehgestells Nr. 1 angesehen werden kann. Jedes weitere Drehgestell Nr. 2 bis n (Fig. 1) weist in der Regel einen davon etwas abweichenden eigenständigen "Fingerprint" auf. In Fig. 7 ist angenommen, daß vor ca. 3,5 sec eine Schädigung am Drehgestell Nr. 1 stattgefunden hat, z.B. ein Teil eines Laufrings eines Rads ausgebrochen ist. Dies macht sich durch eine Frequenzlinie mit hohem Pegel und durch Auftreten weiterer Harmonischen im Frequenzspektrum bemerkbar. Der sog. "Fingerprint" des Drehgestells Nr. 1 für den ungestörten Betrieb hat sich damit signifikant verändert.

Zur Schadenserkennung wird grundsätzlich so vorgegangen, daß in einer Musteranalyse jedes Drehgestell-Geräuschmuster auf zeitliche Veränderungen im Geräusch oder dessen Frequenzspektrum überwacht wird, und zusätzlich die zeitlichen Veränderungen in den Drehgestell-Geräuschmustern, die aufeinanderfolgenden Drehgestellen 17 zugehörig sind, miteinander verglichen und bewertet werden. Aus dieser Musteranalyse werden dann Rückschlüsse auf Art und Qualität eines am Schienenfahrzeug und/oder an der Gleisstrecke auftretenden Schadens gezogen. Die Schadensart und die Schadensqualität werden in der Anzeigeeinheit 22 im Fahrstand 15 angezeigt und entsprechende Schadensalarme mittels der Warnsignalgeber 20 und 21 kenntlich gemacht. Bei Extremschäden werden auch unmittelbar notwendige Maßnahmen, wie z.B. Zugbremsung, automatisch ausgelöst. Sind die Schäden weniger gravierend oder rühren die festgestellten Schäden von der Gleisstrecke her, so werden diese im Störverzeichnis des Datenträgers 19 in Zuordnung zu den Schadensorten, entweder den Drehgestellen des Zugs oder dem Streckenplan der Gleisstrecke, abgespeichert.

Zur Vereinfachung der Musteranalyse wird zunächst im Block 38 gemäß Fig. 4 aus allen Drehgestell-Geräuschmustern der Drehgestelle Nr. 1 bis n unter Verwendung der Zuginformationen Z ein sog. Zug-Geräuschmuster abgeleitet, in dem für jedes Drehgestell-Geräuschmuster in räumlicher Zuordnung zur Lage des Drehgestells 17 innerhalb des Zugs Amplitude und Phase in verschiedenen Frequenzbändern in Abhängigkeit der Zeit abgelegt sind. Ein solches Zug-Geräuschmuster für ein ausgewähltes Frequenzband X ist beispielhaft in den Fig. 8 - 11 dargestellt. Hier sind für den Beispielsfall, daß der Zug insgesamt sechszehn Drehgestelle 17 besitzt, für jedes Drehgestell Nr. 1 - 16 die Amplitude (Pegel in dB) im Frequenzband X als Funktion der Zeit dargestellt. Zur Vereinfachung sind in den Darstellungen der Fig. 8 - 11 von den hierzu aus den Drehgestell-Geräuschmustern durch eine hohe zeitliche Abtastung gewonnenen Abtastwerten nur einzelne Abtastwerte in einem zeitlichen Abstand von 2 sec. dargestellt. Für jedes weitere Frequenzband ist eine gleiche Darstellung vorhanden, so daß die Summe der Frequenzbänder das gesamte Freguenzspektrum von z.B. 1 Hz - 3 bis 4 kHz überdeckt. Die vorstehend beschriebene Musteranalyse zur Schadenserkennung mit Überwachung der zeitlichen Veränderungen in den einzelnen Drehgestell-Geräuschmustern und Vergleich der zeitlichen Veränderungen in den Drehgestell-Geräuschmustern von aufeinanderfolgender Drehgestellen 17 wird nunmehr in Block 39 durch mehrdimensionalen Vergleich der zeitlichen Veränderungen in der Amplitude (Pegel in dB) über der Zeit, über die Frequenzbänder und über die Drehgestelle durchgeführt. Bei dieser Musteranalyse wird dabei sowohl die Fahrgeschwindigkeit v als auch Streckeninformationen S aus dem Datenträger 18 wie z.B. die Orte von Brücken, Tunnel, Weichen und dgl., berücksichtigt.

In Fig. 8 wird von einem ungestörten Zugbetrieb ausgegangen. Alle Laufwerke in den Drehgestellen Nr. 1 - 16 laufen ordnungsgemäß. Das Zug-Geräuschmuster zeigt nahezu gleiche zeitkonstante Pegel oder nicht signifikant unterschiedliche Pegel in allen Frequenzbändern.

In der Darstellung des Zug-Geräuschmusters gemäß Fig. 9 sind die Auswirkungen des Überfahrens einer Brücke auf das Zug-Geräuschmuster schematisch dargestellt. Zum Zeitpunkt t = 2 sec. befinden sich die vier Drehgestelle der ersten beiden Waggons und das vorderste Drehgestell des dritten Waggons als Drehgestell Nr. 5 auf der Brücke. Danach fahren auch die Drehgestelle Nr. 6 - 13 nacheinander auf die Brücke auf, so daß sich nach vier Sekunden alle Drehgestelle Nr. 1 - 13 auf der Brücke befinden. Nach acht Sekunden haben die ersten drei Drehgestelle Nr. 1 - 3 die Brücke wieder verlassen, während die letzten drei Drehgestelle 14 - 16 bereits auf die Brücke aufgefahren sind. Der mehrdimensionale Vergleich der Pegelveränderungen über der Zeit und den Drehgestellen Nr. 1 - 16 in den einzelnen Frequenzbändern läßt erkennen, daß es sich hier nicht um eine Schädigung sondern um eine Besonderheit der Gleisstrecke handelt. Durch zusätzliches Heranziehen der Streckeninformationen S aus dem Datenträger 18 wird bestätigt, daß zu diesen Zeitpunkten, in denen das in Fig. 9 dargestellte Zug-Geräuschmuster auftritt, der Zug eine Brücke überfahren hat.

In Fig. 10 ist die Auswirkung eines Defekts am Fahrgestell Nr. 5 auf das Zug-Geräuschmuster dargestellt. Die Amplitude (Pegel in dB) des Geräuschs im Drehgestell Nr. 5 wächst signifikant an und bleibt über die Zeit hinweg weitgehend konstant. In den anderen Drehgestellen tritt ein solcher Pegelanstieg nicht auf. Dieser Pegelanstieg setzt sich in den Frequenzbändern, in denen Harmonische diese Frequenz auftritt, fort. Die Musteranalyse durch mehrdimensionalen Vergleich der Amplituden über der Zeit, den Drehgestellen Nr. 1- 16 und den Frequenzbändern ergibt einen eindeutigen Schaden am Drehgestell Nr. 5. Anhand der Pegelhöhe und sonstiger Zuginformationen Z wird der Schaden klassifiziert und die Qualität des Schadens in der Anzeigeeinheit 22 im Fahrstand 15 angezeigt. Ist der Schaden nur geringfügig, so daß eine Weiterfahrt vertretbar ist, wird dieser Schaden in Zuordnung zum Drehgestell Nr. 5 im Störverzeichnis des Datenträger 19 abgelegt. Dabei wird zusätzlich verifiziert, welches Rad 24 des defekten Drehgestells 17 den Schaden aufweist. Hierzu werden die vier Rad-Geräuschmuster des defekten Drehgestells 17 auf schadensbedingte Veränderungen des Geräusches oder seines Frequenzspektrums untersucht (vergl. Fig. 5). Ist der Schaden so beträchtlich, daß eine Weiterfahrt ein unverhältnismäßig hohes Risiko in sich birgt, so wird dem Zugführer dieser Schaden durch zusätzliche akustische und optische Warnsignale angezeigt, so daß dieser eine Bremsung auslöst und den Zug stillsetzt. Die Zwangsbremsung des Zuges kann aber auch automatisiert werden, indem der Prozessor 11 entsprechende Steuersignale zur Auslösung einer Zwangsbremsung generiert.

In Fig. 11 ist schematisch dargestellt, wie sich ein Defekt in der Gleisstrecke auf das Zug-Geräuschmuster auswirkt. Ein solcher Defekt der Gleisstrecke kann beispielsweise in einem hohl liegenden oder nicht ausreichend befestigten Gleisstück, einen Spalt im Schienenstrang und dgl. begründet sein. Wie aus Fig. 11 ersichtlich ist, überfährt zum Zeitpunkt t = 2 sec. das erste Drehgestell die Schadenstelle in der Gleisstrecke, die nachfolgend von allen Drehgestellen Nr. 2 - 16 überfahren wird. Mit Überfahren der Schadstelle tritt ein signifikanter Pegelanstieg im Drehgestell Nr. 1 auf, der sich zeitlich über die gesamten Drehgestelle Nr. 2 - 16 hinwegschiebt. Wie bereits vorstehend ausgeführt ist, sind auch in Fig. 11 die vorhandenen. Abtastwerte nur jeweils alle 2 sec. dargestellt, so daß die Pegelerhöhung in den Drehgestellen Nr. 2 - 5 nicht sichtbar sind. Nach weiteren 2 sec. überfahren die Drehgestelle Nr. 6 und 7 und nach weiteren 2 sec. die Drehgestelle 12 und 13 die Schadensstelle. Der mehrdimensionale Vergleich der Pegeländerungen über die Zeit, die Drehgestelle und die Frequenzbänder ergibt eine zeitliche Wanderung der signifikanten Pegelerhöhung über die Drehgestelle Nr. 1 - 16, so daß der aus dem Zug-Geräuschmuster erkannte Schaden eindeutig der Gleisstrecke zugeordnet wird. Da der momentane Ort des Zugs während der Fahrt bekannt ist, wird der Schaden der Gleisstrecke in Zuordnung zu dem Schadensort im Störverzeichnis des Datenträgers 19 abgelegt, so daß nach off-line Auswertung des Datenträgers 19 ein Reparaturtrupp die definierte Schadensstelle in der Gleisstrecke beheben kann.

Es wird noch einmal darauf verwiesen, daß die in den Fig. 8 - 11 dargestellten Zug-Geräuschmuster ebenso wie die in Fig. 5 - 7 dargestellten Rad-Geräuschmuster und Drehgestell-Geräuschmuster nur zum Zwecke der besseren Verständlichkeit des erfindungsgemäßen Verfahrens bildlich dargestellt sind.

Diese Geräuschmuster liegen lediglich als Datensätze im Prozessor (11) vor, die mit entsprechenden Auswertealgorithmen abgearbeitet werden.

Im beschriebenen Ausführungsbeispiel werden die Datensätze im Frequenzbereich ausgewertet, was vorstehend unter Heranziehung der Amplitude detailliert beschrieben wurde. Da aber auch in der Phase des Geräusches Informationen enthalten sind, wird zusätzlich auch eine vergleichbare Auswertung der Phase im Frequenzspektrum vorgenommen. Aufgrund der bekannten Beziehungen zwischen Frequenz- und Zeitbereich von Signalen und der mathematischen Möglichkeit der Transformation der Signale aus dem Zeitbereich in den Frequenzbereich und umgekehrt, können die Datensätze auch im Zeitbereich ausgewertet werden, wobei auf eine vorherige Transformation in den Frequenzbereich verzichtet wird.

## Patentansprüche

1. Verfahren zur Erkennung von die Betriebssicherheit beeinträchtigenden Schäden im Schienenverkehr von zu Zügen, insbesondere Hochgeschwindigkeitszügen, zusammengestellten Schienenfahrzeugen mit in Drehgestellen (17) zusammengefaßten, mehrachsigen, ein Radpaar pro Achse aufweisenden Laufwerken, **dadurch gekennzeichnet, daß** aus den Ausgangssignalen von jedem Drehgestell (17) zugeordneten Schallaufnehmern (30) ein Drehgestell-Geräuschmuster gebildet wird, in dem das Geräusch oder sein Frequenzspektrum als Funktion der Zeit abgelegt ist, und daß in einer Musteranalyse jedes Drehgestell-Geräuschmuster auf zeitliche Veränderungen überwacht wird und die zeitlichen Veränderungen in mindestens einer Anzahl von aufeinanderfolgenden Drehgestellen (17) zugshörigen Drehgestell-Geräuschmustern miteinander verglichen und bewertet werden.

2. Verfahren nach Anspruch 1, **dadurch gekennzeichnet, daß** aus der Musteranalyse Rückschlüsse auf die Art und Qualität eines am Schienenfahrzeug und/oder an der Gleisstrecke auftretenden Schadens gezogen werden und daß die Schadensart und -qualität angezeigt und/oder daraus unmittelbare notwendige Maßnahmen zur Schadensbegrenzung differenziert ausgelöst werden.

3. Verfahren nach Anspruch 1 oder 2, **dadurch gekennzeichnet, daß** aus allen Drehgestell-Geräuschmustern ein Zug-Geräuschmuster abgeleitet wird, in dem für jedes Drehgestell-Geräuschmuster in räumliche Zuordnung zum Drehgestell (17) Amplitude und Phase in verschiedenen Frequenzbändern, die in ihrer Gesamtheit den Frequenzbereich abdecken, in Abhängigkeit von der Zeit abgelegt sind, und daß zur Musteranalyse die zeitlichen Veränderungen von Amplitude und Phase über die Drehgestelle (17) in allen Frequenzbändern herangezogen werden.

4. Verfahren nach Anspruch 3, **dadurch gekennzeichnet, daß** bei Ableitung des Zug-Geräuschmusters Zuginformationen (Z), wie Antriebsfahrzeug- und Waggontyp, Anzahl der Waggons, Art der Drehgestelle, Anzahl der Drehgestelle und deren fortlaufende Numerierung, einbezogen werden.

5. Verfahren nach einem der Ansprüche 1 - 4, **dadurch gekennzeichnet, daß** bei der Musteranalyse Informationen (S) über die aktuelle befahrene Gleisstrecke einbezogen werden, die aus einem digital abgespeicherten Streckennetz entnommen werden.

6. Verfahren nach einem der Ansprüche 1 - 5, **dadurch gekennzeichnet, daß** bei der Musteranalyse mittels der Fahrgeschwindigkeit und der bekannten Drehgestellabstände Zeitpunkte des Auftretens gleicher Veränderungen in den Geräuschmustern der Drehgestelle (17) vorausberechnet werden und daß bei Übereinstimmung der Zeitpunkte der Vorausberechnung und ihres tatsächlichen Auftretens auf Schaden in der Gleisstrecke erkannt wird.

7. Verfahren nach Anspruch 6, **dadurch gekennzeichnet, daß** mit Schadenserkennung anhand des Streckenplans der Schadensort bestimmt und abgespeichert wird.

8. Verfahren nach einem der Ansprüche 1 - 7, **dadurch gekennzeichnet, daß** erkannte Schäden an den Schienenfahrzeugen und der Gleisstrecke in Störverzeichnissen in Zuordnung zur Drehgestelllage bzw. zum Streckenplan abgelegt werden.

9. Verfahren nach einem der Ansprüche 1 - 8, **dadurch gekennzeichnet, daß** erkannte Schäden im Fahrstand (15) des Zuges akustisch und/oder optisch angezeigt werden.

10. Verfahren nach einem der Ansprüche 1 - 9, **dadurch gekennzeichnet, daß** in jedem Drehgestell (17) mindestens jedem Rad (24) des Laufwerks ein Schallaufnehmer (30) zugeordnet und schallmäßig möglichst gut an das zugeordnete Rad (24) angekoppelt wird, daß aus den Ausgangssignalen eines jeden Schallaufnehmers (30) ein Rad-Geräuschmuster gebildet wird, in dem das Geräusch oder sein Frequenzspektrum, d.h. Amplitude und Phase, als Funktion der Zeit abgelegt ist, und daß die Bildung des Drehgestell-Geräuschmusters durch Summation und/oder logische Verknüpfung der Rad-Geräuschmuster erfolgt.

11. Verfahren nach Anspruch 10, **dadurch gekennzeichnet, daß** bei Erkennen eines Schadens in einem Drehgestell (17) die dem defekten Drehgestell (17) zugehörigen Rad-Geräuschmuster auf schadensbedingte Veränderungen der Geräusche oder Frequenzspektren untersucht werden.

12. Verfahren nach Anspruch 10 oder 11, **dadurch gekennzeichnet, daß** die Ausgangssignale der Schallaufnehmer (30) unmittelbar am Ausgang der Schallaufnehmer (309 digitalisiert und über ein von einer Zentralstelle (10) des Zuges aus zu den Drehgestellen (17) verlegtes, breitbandiges Bussystem (13) zu einem in der Zentralstelle (10) angeordneten Prozessor (11) übertragen werden und daß in dem Prozessor (11) mit den hier abespeicherten digitalen Ausgangssignalen die Ableitung der Rad-, Drehgestell- und Zug-Geräuschmuster sowie die Durchführung der Musteranalyse online erfolgt und im Schadensfall für die Schadenswarnung und -anzeige und/oder für die Auslösung der Schadensbegrenzungsmaßnahmen entsprechende Steuersignale generiert werden.

## Claims

1. Method for detecting damage which adversely affects the operational reliability in rail traffic of rail vehicles which are combined to form trains, in particular high-speed trains, with multi-axle sets of running gear which are combined in bogies (17) and have one pair of wheels per axle, **characterized in that** a bogie sound pattern, in which the noise or its frequency spectrum is stored as a function of time, is formed from the output signals of sound pickups (30) assigned to each bogie (17), and **in that** each bogie noise pattern is monitored for changes over time in a pattern analysis, and the changes over time in at least one number of bogie noise patterns which are associated with successive bogies (17) are compared with one another and evaluated.

2. Method according to Claim 1, **characterized in that** conclusions about the type and quality of damage occurring to the rail vehicle and/or to the track are drawn from the pattern analysis, and **in that** the type and quality of damage is indicated and/or used as the basis for initiating immediate necessary measures for damage limitation in a differentiated fashion.

3. Method according to Claim 1 or 2, **characterized in that** a train noise pattern, in which the amplitude and phase in different frequency bands which in their entirety cover the frequency range are stored as a function of time for each bogie noise pattern in a spatial assignment to the bogie (17), is derived from all the bogie noise patterns, and **in that** the changes over time in the amplitude and phase over the bogies (17) in all frequency bands are used for the pattern analysis.

4. Method according to Claim 3, **characterized in that** train information (Z), such as type of drive vehicle and type of wagon, number of wagons, type of bogies, number of bogies and their serial numbering, is included in the derivation of the train noise pattern.

5. Method according to one of Claims 1 to 4, **characterized in that** information (S) about the current track being travelled on, which is obtained from a digitally stored route network, is included in the pattern analysis.

6. Method according to one of Claims 1 to 5, **characterized in that** times when identical changes occur in the noise patterns of the bogies (17) are calculated in advance during the pattern analysis by means of the travel speed and the known distances between bogies, and **in that** damage to the track is detected when the times of calculation in advance and their actual occurrence coincide.

7. Method according to Claim 6, **characterized in that**, when damage is detected, the location of the damage is determined by reference to the route diagram, and stored.

8. Method according to one of Claims 1 to 7, **characterized in that** damage to the rail vehicles and the track which is detected is stored in problem directories in an assignment to the position of the bogie or to the route diagram.

9. Method according to one of Claims 1 to 8, **characterized in that** damage which is detected is indicated audibly and/or visually in the driver's cab (15) of the train.

10. Method according to one of Claims 1 to 9, **characterized in that**, in each bogie (17), a sound pickup (30) is assigned to at least each wheel (24) of the set of running gear, and is coupled, as satisfactorily as possible in terms of sound, to the associated wheel (24), **in that** a wheel noise pattern, in which the noise or its frequency spectrum, i.e. amplitude and phase, is stored as a function of time, is formed from the output signals of each sound pickup (30), and **in that** the bogie noise pattern is formed by summing and/or logical connection of the wheel noise patterns.

11. Method according to Claim 10, **characterized in that**, when damage is detected in a bogie (17), the wheel noise patterns which are associated with the defective bogie (17) are examined for changes in the noises or frequency spectra due to damage.

12. Method according to Claim 10 or 11, **characterized in that** the output signals of the sound pickups (30) are digitized directly at the output of the sound pickups (30), and transmitted, via a broadband bus system (30), laid from a control centre (10) of the train to the bogies (17), to a processor (11) arranged in the control centre (10), and **in that** the derivation of the wheel patterns, bogie patterns and train noise patterns as well as the execution of the pattern analysis are carried out on line in the processor (11) using the digital output signals stored in it, and in the event of damage corresponding control signals are generated for warning about the damage and indicating it and/or for triggering the damage limitation measures.

## Revendications

1. Procédé de détection de dommages qui dégradent la sécurité de fonctionnement du trafic ferroviaire de véhicules ferroviaires rassemblés en convois, en particulier en convois à haute vitesse, avec des trains de roulement qui sont rassemblés dans des bogies (17) à plusieurs axes et qui présentent une paire de roues par essieu, **caractérisé en ce qu'**à partir de signaux délivrés par des enregistreurs acoustiques (30) associés à chaque bogie (17), on forme un motif acoustique de bogie dans lequel le bruit ou son spectre de fréquence est représenté en fonction du temps et **en ce que** dans une analyse de chaque motif de bruit de bogie, on surveille des modifications dans le temps, des modifications dans le temps des motifs de bruit de bogie associés à au moins un certain nombre de bogies (17) successifs étant comparés les uns aux autres et évalués.

2. Procédé selon la revendication 1, **caractérisé en ce qu'**à partir de l'analyse des motifs, on tire de conclusions sur la nature et la qualité d'un dommage qui serait apparu sur le véhicule ferroviaire et/ou sur la voie et **en ce que** le type et la qualité du dommage sont affichés et/ou des dispositions immédiatement nécessaires pour limiter les dommages sont déclenchées de manière différentielle à partir de là.

3. Procédé selon la revendication 1 ou 2, **caractérisé en ce qu'**à partir de tous les motifs de bruit des bogies, on dérive un motif de bruit du convoi dans lequel, pour chaque motif de bruit de bogie, on représente en fonction du temps et dans une association spatiale aux bogies (17) l'amplitude et la phase dans différentes bandes de fréquence dont la totalité recouvre la plage de fréquence, et **en ce que** dans l'analyse du motif, on tient compte des modifications d'amplitude et de phase des bogies (17) dans toutes les bandes de fréquence.

4. Procédé selon la revendication 3, **caractérisé en ce que** lors de l'établissement du motif de bruit du convoie, on utilise des informations (Z) concernant le convoi, par exemple le type de véhicule d'entraînement et de voiture, le nombre des voitures, la nature des bogies, le nombre des bogies et leur numérotation continue.

5. Procédé selon l'une des revendications 1 à 4, **caractérisé en ce que** dans l'analyse du motif, on intègre des informations (S) qui concernent la voie ferrée effectivement parcourue, ces informations étant prises dans un réseau de voies conservé numériquement en mémoire.

6. Procédé selon l'une des revendications 1 à 5, **caractérisé en ce que** lors de l'analyse du motif, on calcule préalablement au moyen de la vitesse de déplacement et des distances connues entre les bogies les instants d'apparition de modifications identiques des motifs de bruit des bogies (17) et **en ce que** l'on détecte des dégradations de la voie ferrée en cas de concordance entre les instants du calcul préalable et leur apparition effective.

7. Procédé selon la revendication 6, **caractérisé en ce que** lors de la détection des dégradations à l'aide du plan des voies, on détermine et on conserve en mémoire le site des dégradations.

8. Procédé selon l'une des revendications 1 à 7, **caractérisé en ce que** les dommages détectés sur les véhicules ferroviaires et sur la voie ferrée sont repris dans des listes de dégradations associées à la position des bogies et au plan des voies.

9. Procédé selon l'une des revendications 1 à 8, **caractérisé en ce que** les dégradations détectées de l'état de roulage (15) du convoi sont indiquées acoustiquement et/ou optiquement.

10. Procédé selon l'une des revendications 1 à 9, **caractérisé en ce que** dans chaque bogie (17), un enregistreur acoustique (30) est associé à chaque roue (24) du train de roulement et est couplé en termes acoustiques de manière aussi bonne que possible à la roue (24) associée, **en ce qu'**à partir des signaux délivrés par chaque enregistreur acoustique (30), on forme un motif de bruit de roue dans lequel le bruit ou son spectre de fréquence, c'est-à-dire son amplitude et sa phase, sont représentées en fonction du temps, et **en ce que** la formation du motif de bruit de bogie s'effectue par addition et/ou association logique des motifs de bruit de roues.

11. Procédé selon la revendication 10, **caractérisé en ce que** lors de la détection d'une dégradation d'un bogie (17), on étudie les modifications du bruit ou des spectres de fréquence provoquées par les dégradations sur le motif de bruit de roues associé aux bogies (17) défectueux.

12. Procédé selon la revendication 10 ou 11, **caractérisé en ce que** les signaux de sortie de l'enregistreur acoustique (30) sont numérisés directement à la sortie de l'enregistreur acoustique (30) et sont transmis par un système de bus (13) à large bande disposé entre un emplacement central (10) du convoi et les bogies (17) à un processeur (11) disposé dans l'emplacement central (10), et **en ce que** la détermination du motif de bruit des roues, du bogie et du convoi ainsi que l'exécution de l'analyse des motifs s'effectue en ligne dans le processeur (11) à partir des signaux numériques de sortie qui y sont conservés en mémoire, et en cas de dégradation, des signaux de commande appropriés sont créés pour l'avertissement et l'affichage des dommages et/ou pour le déclenchement des dispositions de limitation des dommages.
